# EUROPÄISCHE PATENTANMELDUNG

(11) **EP 1 518 951 A2**
(43) Veröffentlichungstag der Anmeldung: **30.03.2005**
(21) Anmeldenummer: 04022283.8
(22) Anmeldetag: 18.09.2004
(51) Int. Cl.: D02G 3/36

(54) **Core-Garn und Verfahren zum Herstellen eines Core-Garns**

(30) Priorität: 23.09.2003 DE 10343848
(71) Anmelder: Falke KG, 57392 Schmallenberg (DE)
(72) Erfinder: Otto, Veronika, 37327 Leinfelde (DE)
(74) Vertreter: HOEGER, STELLRECHT & PARTNER Patentanwälte

(57) **Zusammenfassung**

Um ein Core-Garn zu schaffen, bei welchem die Seele durch den Mantel möglichst gut zur Außenseite des Core-Garns hin abgedeckt ist, wird vorgeschlagen, daß das Core-Garn eine Seele, die eine Drehung mit einer Drehrichtung und einem Drehungsbeiwert α (metrisch) von mindestens ungefähr 80 aufweist, und einen Mantel, der in der Drehrichtung, welche der Drehrichtung der Seele entspricht, um die Seele herum gesponnen ist, umfaßt.

## Beschreibung

Die vorliegende Erfindung betrifft ein Core-Garn und ein Verfahren zum Herstellen eines Core-Garnes.

Ein solches Core-Garn umfaßt eine Seele und einen Mantel aus einem Mantelvorgarn, welches mit einer Drehung um die Seele herum gesponnen ist.

Der vorliegenden Erfindung liegt die Aufgabe zugrunde, ein solches Core-Garn zu schaffen, bei welchem die Seele durch den Mantel möglichst gut zur Außenseite des Core-Garns hin abgedeckt ist.

Diese Aufgabe wird erfindungsgemäß gelöst durch ein Core-Garn, das eine Seele, die eine Drehung mit einer Drehrichtung und einem Drehungsbeiwert α (metrisch) von mindestens ungefähr 80 aufweist, und einen Mantel, der in der Drehrichtung, welche der Drehrichtung der Seele entspricht, um die Seele herum gesponnen ist, umfaßt.

Dadurch, daß bei dem erfindungsgemäßen Core-Garn die Seele und der Mantel dieselbe Drehrichtung aufweisen, wird eine möglichst gute Abdeckung der Seele durch das Material des Mantels erreicht, so daß die Seele durch das Material des Mantels vor Umwelteinwirkungen geschützt ist.

Dabei kann die Drehrichtung der Seele die Z-Richtung, das heißt die Drehrichtung entgegen dem Uhrzeigersinn, oder die S-Richtung, das heißt die Drehung im Uhrzeigersinn, sein.

Eine Seele mit Z-Drehung wird auch als Z-Draht bezeichnet. Eine Seele, die in S-Richtung gedreht ist, wird auch als S-Draht bezeichnet.

Wenn also die Seele als Z-Draht ausgebildet ist, so ist bei dem erfindungsgemäßen Garn der Mantel in der Z-Richtung um die Seele herum gedreht.

Ist hingegen die Seele als S-Draht ausgebildet, so ist der Mantel des erfindungsgemäßen Core-Garns in der S-Richtung um die Seele herum gedreht.

Bei einer bevorzugten Ausgestaltung der Erfindung ist vorgesehen, daß die Seele als Z-Draht ausgebildet ist.

Ferner ist vorzugsweise vorgesehen, daß der Mantel in Z-Richtung, das heißt entgegen dem Uhrzeigersinn, auf die Seele aufgedreht ist.

Ferner hat es sich zur Erzielung einer guten Abdeckung der Seele durch den Mantel als vorteilhaft erwiesen, wenn die Seele einen Drehungsbeiwert α (metrisch) von mindestens ungefähr 100, vorzugsweise von mindestens ungefähr 105, aufweist.

Ferner hat es sich als günstig erwiesen, wenn die Seele einen Drehungsbeiwert α (metrisch) von höchstens ungefähr 200, vorzugsweise von höchstens ungefähr 140, insbesondere von höchstens ungefähr 120, aufweist.

Zur Erzielung einer guten Überdeckung der Seele durch den Mantel ist es ferner von Vorteil, wenn das Core-Garn einen Drehungsbeiwert α (metrisch) von mindestens ungefähr 80, vorzugsweise von mindestens ungefähr 100, insbesondere von mindestens ungefähr 105, aufweist. Unter dem Drehungsbeiwert des Core-Garns ist dabei der Drehungsbeiwert zu verstehen, welcher sich aus der Anzahl der Drehungen pro Längeneinheit des Core-Garns und aus der Feinheit des Core-Garns in seiner Gesamtheit ergibt, gemäß der Formel:$\text{α (metrisch) = (Anzahl der Drehungen des Core-Garns pro} {\text{Meter)/(Feinheit des Core-Garns in Nummer metrisch (Nm))}}^{\text{1/2}} \text{.}$

Ferner ist es von Vorteil, wenn das Core-Garn einen Drehungsbeiwert α (metrisch) von höchstens ungefähr 200, vorzugsweise von höchstens ungefähr 140, insbesondere von höchstens ungefähr 120, aufweist.

Bei einer bevorzugten Ausführungsform des erfindungsgemäßen Core-Garns ist ferner vorgesehen, daß das Material des Mantels mit einem Grundverzug von mindestens ungefähr 20, vorzugsweise von mindestens ungefähr 25, versponnen ist.

Der "Grundverzug" bezeichnet dabei den Faktor, um welchen das Materialvorgarn beim Verspinnen zu dem Core-Garn gegenüber seiner ursprünglichen Länge gestreckt worden ist.

Ferner hat es sich als vorteilhaft erwiesen, wenn das Material des Mantels mit einem Grundverzug von höchstens ungefähr 50, vorzugsweise von höchstens ungefähr 40, versponnen ist.

Das Material der Seele wird hingegen vorzugsweise mit einem geringen Anspannverzug verstreckt; so hat es sich als günstig erwiesen, wenn das Material der Seele mit einem Anspannverzug von höchstens ungefähr 1,05, vorzugsweise von höchstens ungefähr 1,04, insbesondere von höchstens ungefähr 1,03, versponnen ist.

Bei einer bevorzugten Ausgestaltung des erfindungsgemäßen Core-Garns ist vorgesehen, daß die Seele eine Zellulosefaser enthält.

Vorzugsweise ist die Seele im wesentlichen vollständig aus der Zellulosefaser gebildet.

Insbesondere kann vorgesehen sein, daß die Seele eine Baumwollfaser enthält.

Als besonders günstig hat es sich erwiesen, wenn die Seele eine langstapelige Zellulosefaser enthält.

Vorzugsweise enthält die Seele ein gekämmtes Garn oder ein kardiertes Garn aus einer Zellulosefaser.

Bei einer bevorzugten Ausgestaltung des erfindungsgemäßen Core-Garns ist ferner vorgesehen, daß der Mantel eine Acrylfaser enthält.

Vorzugsweise ist der Mantel im wesentlichen vollständig aus der Acrylfaser gebildet.

Um dem Core-Garn eine flammenhemmende Wirkung zu verleihen, kann insbesondere vorgesehen sein, daß der Mantel ein flammenhemmendes Material enthält, vorzugsweise im wesentlichen vollständig aus dem flammenhemmenden Material gebildet ist.

Durch den Mantel, der das flammenhemmende Material enthält, ist die Seele, die von dem Mantel umgeben ist, durch den Mantel vor den Flammen geschützt und kann daher aus einem nicht-flammenhemmenden Material, beispielsweise aus einer Zellulosefaser, gebildet sein, ohne daß dadurch die flammenhemmende Wirkung des Core-Garns als Ganzem verloren geht.

Wenn die Seele in diesem Fall aus einem nicht-flammenhemmenden Material gebildet ist, wird in diesem Fall der Bedarf an flammenhemmendem Material für die Herstellung des erfindungsgemäßen Core-Garnes verringert.

Der Mantel kann als flammenhemmendes Material beispielsweise eine flammenhemmende Acrylfaser enthalten.

Um die Seele möglichst gut vor Umwelteinwirkungen, beispielsweise vor Flammen, zu schützen, ist es günstig, wenn das Material des Mantels das Material der Seele nach außen hin im wesentlichen vollständig abdeckt.

Ein besonders guter Schutz der Seele, insbesondere im Falle eines Mantels aus einem flammenhemmenden Material, wird erzielt, wenn das Material des Mantels einen Anteil von mindestens ungefähr 30 Gewichtsprozent, vorzugsweise von mindestens ungefähr 50 Gewichtsprozent, des gesamten Materials des Core-Garns bildet.

Anspruch 21 ist auf eine Textilie gerichtet, die ein erfindungsgemäßes Core-Garn umfaßt.

Die vorliegenden Erfindung liegt die weitere Aufgabe zugrunde, ein Verfahren zum Herstellen eines Core-Garns zu schaffen, bei welchem die Seele möglichst gut durch das Material des Mantels zur Außenseite des Core-Garns hin abgedeckt ist.

Diese Aufgabe wird erfindungsgemäß durch ein Verfahren zum Herstellen eines Core-Garns gelöst, bei welchem ein in einer Drehrichtung gedrehter Seelenfaden mit einem Drehungsbeiwert α (metrisch) von ungefähr 80 bis ungefähr 200 verwendet wird und ein Mantelvorgarn in derselben Drehrichtung, welche der Seelenfaden aufweist, um den Seelenfaden herum gedreht wird.

Dadurch, daß das Mantelvorgarn in derselben Drehrichtung, welche der Seelenfaden aufweist, um den Seelenfaden herum gedreht wird, wird eine besonders gute Abdeckung des Materials der Seele durch das Material des Mantels erzielt.

Besondere Ausgestaltungen des erfindungsgemäßen Verfahrens sind Gegenstand der abhängigen Ansprüche 23 bis 41, deren Vorteile bereits vorstehend im Zusammenhang mit den besonderen Ausgestaltungen des erfindungsgemäßen Core-Garnes erläutert worden sind.

Anspruch 42 ist auf eine Textilie gerichtet, welche ein nach dem erfindungsgemäßen Verfahren hergestelltes Garn umfaßt.

Weitere Merkmale und Vorteile der Erfindung sind Gegenstand der nachfolgenden Beschreibung und der zeichnerischen Darstellung eines Ausführungsbeispiels.

In den Zeichnungen zeigen:
- Fig. 1: eine schematische Seitenansicht einer Ringspinnmaschine zur Herstellung eines Core-Garns;
- Fig. 2: eine schematische Vorderansicht eines Streckwerks der Ringspinnmaschine aus Fig. 1, mit der Blickrichtung längs des Pfeiles 2 in Fig. 1;
- Fig. 3: eine schematische Draufsicht auf ein Spinndreieck, in dem die Seele und der Mantel des Core-Garns zusammengeführt werden;
- Fig. 4: eine schematische perspektivische Darstellung eines Abschnitts eines mit der Ringspinnmaschine aus den Fig. 1 und 2 hergestellten Core-Garns;
- Fig. 5: ein schematischer Querschnitt durch das Core-Garn aus Fig. 4;
- Fig. 6: eine schematische Darstellung eines Fadens mit Z-Drehung (Z-Draht); und
- Fig. 7: eine schematische Darstellung eines Fadens mit S-Drehung (S-Draht).

Gleiche oder funktional äquivalente Elemente sind in allen Figuren mit denselben Bezugszeichen bezeichnet.

Ein in den Fig. 1 und 2 dargestellte, als Ganzes mit 100 bezeichnete Ringspinnmaschine umfaßt eine Flyerspule 102, auf welcher das Material, welches den Mantel eines mit der Ringspinnmaschine 100 herzustellenden Core-Garns bilden soll, als Mantelvorgarn 103 angeordnet ist.

Das von der Flyerspule 102 abgezogene Mantelvorgarn 103 gelangt über zwei Umlenkrollen 104 und 106 in ein Streckwerk 108 der Ringspinnmaschine 100, welches ein Paar von Eingangswalzen 110, ein Paar von Mittelwalzen 112 und ein Paar von Ausgangswalzen 114 aufweist, wobei das Mantelvorgarn 103 jeweils zwischen den beiden Walzen eines Walzenpaars durchläuft.

Das Material, das die Seele des Core-Garns bilden soll, ist als Seelenfaden 116 auf einer zylindrischen Spule 118, beispielsweise einer Pappspule, angeordnet, die mit horizontal und im wesentlichen parallel zu den Walzen des Streckwerks 108 ausgerichteter Spulenachse unterhalb der vertikal ausgerichteten Flyerspule 102 auf eine Stange 119 im Spulengatter der Ringspinnmaschine 100 aufgelegt ist.

Der von der zylindrischen Spule 118 abgezogene Seelenfaden 116 umschlingt einmal eine unterhalb der zylindrischen Spule 118 angeordnete Lieferwelle 120 und wird dann über eine Führungsrolle oder Pinterrolle 122 in das Streckwerk 108 der Ringspinnmaschine 100 eingeführt.

Wie am besten aus der Fig. 2 zu ersehen ist, ist die Pinterrolle 122 mit einer ringförmigen Einkerbung versehen, in welcher der Seelenfaden 116 läuft, um den Seelenfaden 116 in der Axialrichtung der Pinterrolle 122 exakt relativ zu dem Mantelvorgarn 103 positionieren zu können.

Das Mantelvorgarn 103 wird in dem Streckwerk 108 in zwei Stufen gestreckt, nämlich einmal zwischen den Eingangswalzen 110 und den Mittelwalzen 112 und ein weiteres Mal zwischen den Ausgangswalzen 114 und den Mittelwalzen 112.

Das so gestreckte Mantelvorgarn 103 wird durch die Drehung der Spindel 128 der Ringspinnmaschine 100 am Ausgang des Streckwerks 108 verdrillt, so daß sich dort das in Fig. 3 schematisch dargestellte Spinndreieck 124 bildet, von dessen unterem Ende das Endgarn 126 nach unten zur Spindel 128 der Ringspinnmaschine 100 läuft, welche sich mit hoher Drehzahl (von beispielsweise ungefähr 10.000 bis ungefähr 11.000 Umdrehungen pro Minute) dreht und so das Endgarn 126 auf eine auf die Spindel 128 aufgesteckte Hülse 130 aufwickelt.

Zwischen dem Spinndreieck 124 und der Spindel 128 durchläuft das Endgarn 126 einen Fadenführer 131.

Der Seelenfaden 116 wird dem Streckwerk 108 der Ringspinnmaschine 100 mittels der Pinterrolle 122 so zugeführt, daß der Seelenfaden 116 genau mittig in das Spinndreieck 124 einläuft (siehe Fig. 3) und so von dem gestreckten Mantelvorgarn 103, welches um den Seelenfaden 116 herum gedreht wird, vollständig eingeschlossen und ummantelt wird.

Das so gebildete Endgarn 126 ist als ein Core-Garn ausgebildet, dessen Aufbau schematisch in den Fig. 4 und 5 dargestellt ist.

Wie aus den Fig. 4 und 5 zu ersehen ist, weist das Endgarn 126 einen Kern oder eine Seele 132 auf, der bzw. die aus dem Seelenfaden 116 gebildet ist.

Dieser Kern 132 ist im wesentlichen vollständig umgeben von einem Mantel 134, der aus dem Mantelvorgarn 103 gebildet ist und den Seelenfaden 116 zur Außenseite des Endgarns 126 hin im wesentlichen vollständig abdeckt.

Um eine möglichst vollständige Abdeckung des Seelenfadens 116 durch den Mantel 134 zu erzielen, wird ein gedrehter Seelenfaden 116 verwendet und das Mantelvorgarn 103 in derselben Drehrichtung, welche der Seelenfaden 116 aufweist, um den Seelenfaden 116 herum gedreht.

Wie in Fig. 5 schematisch dargestellt, wird beispielsweise ein Seelenfaden 116 mit einer Z-Drehung, also einer Drehrichtung entgegen dem Uhrzeigersinn, verwendet. Ein solcher Faden mit Z-Drehung, der auch als Z-Draht bezeichnet wird, ist schematisch in Fig. 6 dargestellt.

Um diesen Z-Draht als Seelenfaden 116 herum ist das Mantelvorgarn 103 ebenfalls in der Z-Richtung, das heißt entgegen dem Uhrzeigersinn, herum gedreht.

Alternativ hierzu könnte auch vorgesehen sein, daß ein Seelenfaden 116 mit einer S-Drehung, das heißt mit einer Drehung im Uhrzeigersinn, verwendet wird. Ein solcher Faden mit S-Drehung, der auch als S-Draht bezeichnet wird, ist schematisch in Fig. 7 dargestellt.

Bei Verwendung eines S-Drahts als Seelenfaden 116 wird dann das Mantelvorgarn 103 ebenfalls in der S-Richtung, das heißt mit Drehrichtung im Uhrzeigersinn, um den als S-Draht ausgebildeten Seelenfaden 116 herum gedreht, um eine möglichst vollständige Abdeckung des Seelenfadens 116 durch den Mantel 134 zu erzielen.

Wie aus Fig. 2 zu ersehen ist, weist die beispielhaft dargestellte Ringspinnmaschine 100 zwei parallel zueinander angeordnete Streckwerke 108 auf, so daß mit dieser Ringspinnmaschine 100 gleichzeitig zwei Endgarnfäden 126 erzeugt werden. Selbstverständlich könnte das Endgarn 126 aber auch mit einer Ringspinnmaschine 100 erzeugt werden, welche nur ein Streckwerk 108 aufweist.

Als besonders geeignet für die Herstellung eines Core-Garns mit einer Seele 132 aus einer Zellulosefaser und einem Mantel 134 aus einer flammenhemmenden Acrylfaser haben sich die folgenden Material- und Verfahrensparameter erwiesen:
Als Mantelvorgarn 103 wird ein Acrylfasergarn verwendet, das unter der Bezeichnung "Protex M" von der Firma Waxman Fibres Ltd. in Grove Mills, Elland, West Yorkshire, HX5 9DZ, Großbritannien, vertrieben wird. Dieses Vorgarn kann insbesondere als Flyerlunte mit einer Feinheit Nm 2,25 (Nummer metrisch) verwendet werden.
Als Seelenfaden 116 wird ein gekämmtes, langstapeliges Baumwollfasergarn verwendet. Dieses Garn enthält zu 100 Prozent Baumwolle. Die Feinheit dieses Garns kann insbesondere zu Nm 85 gewählt werden.

Der verwendete Seelenfaden 116 ist als Z-Draht ausgebildet, das heißt in Z-Richtung gedreht. Der Drehungsbeiwert des Seelenfadens 116 beträgt beispielsweise α (metrisch) = 107 (entsprechend ungefähr 987 Drehungen pro Meter).

Das Streckwerk 108 der Ringspinnmaschine 100 wird so eingestellt, daß das Mantelvorgarn 103 mit einem Grundverzug von ungefähr 34 gestreckt wird.

Ferner wird das Streckwerk 108 so eingestellt, daß der Seelenfaden 116 mit einem Pinterverzug von ungefähr 1,03 in das Streckwerk 108 einläuft.

Die Spindel der Ringspinnmaschine 100 dreht sich mit ungefähr 10.500 Umdrehungen pro Minute.

Die Drehrichtung des Mantels 134 wird so eingestellt, daß sich der Mantel 134 in der Z-Richtung um den Seelenfaden 116 herum dreht.

Als Endgarn 126 wird dann ein Core-Garn mit einer Seele 132 aus dem Baumwollgarn und einem Mantel aus dem Protex-Acrylgarn erhalten, wobei die flammenhemmende Acrylfaser außen liegt und die Seele 132 aus dem Baumwollgarn im wesentlichen vollständig abdeckt.

Die Feinheit des Endgarns 126 beträgt ungefähr Nm 40/1.

Der Gewichtsanteil der Acrylfaser an dem Endgarn 126 beträgt ungefähr 53 Gewichtsprozent. Der Gewichtsanteil der Baumwollfaser an dem Endgarn beträgt ungefähr 47 Gewichtsprozent.

Der Drehungsbeiwert des Endgarns 126 beträgt ungefähr α (metrisch) = 119 (entsprechend 751 Drehungen pro Meter).

## Patentansprüche

1. Core-Garn, umfassend eine Seele (132), die eine Drehung mit einer Drehrichtung und einem Drehungsbeiwert α (metrisch) von mindestens ungefähr 80 aufweist, und einen Mantel (134), der in der Drehrichtung, welche der Drehrichtung der Seele (132) entspricht, um die Seele (132) herum gesponnen ist.

2. Core-Garn nach Anspruch 1, **dadurch gekennzeichnet, daß** die Seele (132) als Z-Draht ausgebildet ist.

3. Core-Garn nach einem der Ansprüche 1 oder 2, **dadurch gekennzeichnet, daß** der Mantel (134) in Z-Richtung auf die Seele (132) aufgedreht ist.

4. Core-Garn nach einem der Ansprüche 1 bis 3, **dadurch gekennzeichnet, daß** die Seele (132) einen Drehungsbeiwert α (metrisch) von mindestens ungefähr 100, vorzugsweise von mindestens ungefähr 105, aufweist.

5. Core-Garn nach einem der Ansprüche 1 bis 4, **dadurch gekennzeichnet, daß** die Seele (132) einen Drehungsbeiwert α (metrisch) von höchstens ungefähr 200, vorzugsweise von höchstens ungefähr 140, insbesondere von höchstens ungefähr 120, aufweist.

6. Core-Garn nach einem der Ansprüche 1 bis 5, **dadurch gekennzeichnet, daß** das Core-Garn (126) einen Drehungsbeiwert α (metrisch) von mindestens ungefähr 80, vorzugsweise von mindestens ungefähr 100, insbesondere von mindestens ungefähr 105, aufweist.

7. Core-Garn nach einem der Ansprüche 1 bis 6, **dadurch gekennzeichnet, daß** das Core-Garn (126) einen Drehungsbeiwert α (metrisch) von höchstens ungefähr 200, vorzugsweise von höchstens ungefähr 140, insbesondere von höchstens ungefähr 120, aufweist.

8. Core-Garn nach einem der Ansprüche 1 bis 7, **dadurch gekennzeichnet, daß** das Material des Mantels (134) mit einem Grundverzug von mindestens ungefähr 20, vorzugsweise von mindestens ungefähr 25, versponnen ist.

9. Core-Garn nach einem der Ansprüche 1 bis 8, **dadurch gekennzeichnet, daß** das Material des Mantels (134) mit einem Grundverzug von höchstens ungefähr 50, vorzugsweise von höchstens ungefähr 40, versponnen ist.

10. Core-Garn nach einem der Ansprüche 1 bis 9, **dadurch gekennzeichnet, daß** das Material der Seele (132) mit einem Anspannverzug von höchstens ungefähr 1,05, vorzugsweise von höchstens ungefähr 1,04, insbesondere von höchstens ungefähr 1,03, versponnen ist.

11. Core-Garn nach einem der Ansprüche 1 bis 10, **dadurch gekennzeichnet, daß** die Seele (132) eine Zellulosefaser enthält.

12. Core-Garn nach Anspruch 11, **dadurch gekennzeichnet, daß** die Seele (132) im wesentlichen vollständig aus der Zellulosefaser gebildet ist.

13. Core-Garn nach einem der Ansprüche 1 bis 12, **dadurch gekennzeichnet, daß** die Seele (132) eine Baumwollfaser enthält.

14. Core-Garn nach einem der Ansprüche 1 bis 13, **dadurch gekennzeichnet, daß** die Seele (132) eine langstapelige Zellulosefaser enthält.

15. Core-Garn nach einem der Ansprüche 1 bis 14, **dadurch gekennzeichnet, daß** die Seele (132) ein gekämmtes Garn oder ein kardiertes Garn aus einer Zellulosefaser enthält.

16. Core-Garn nach einem der Ansprüche 1 bis 15, **dadurch gekennzeichnet, daß** der Mantel (134) eine Acrylfaser enthält.

17. Core-Garn nach Anspruch 16, **dadurch gekennzeichnet, daß** der Mantel (134) im wesentlichen vollständig aus der Acrylfaser gebildet ist.

18. Core-Garn nach einem der Ansprüche 1 bis 17, **dadurch gekennzeichnet, daß** der Mantel (134) ein flammenhemmendes Material enthält, vorzugsweise im wesentlichen vollständig aus dem flammenhemmenden Material gebildet ist.

19. Core-Garn nach einem der Ansprüche 1 bis 18, **dadurch gekennzeichnet, daß** das Material des Mantels (134) das Material der Seele (132) nach außen hin im wesentlichen vollständig abdeckt.

20. Core-Garn nach einem der Ansprüche 1 bis 19, **dadurch gekennzeichnet, daß** das Material des Mantels (134) einen Anteil von mindestens ungefähr 30 Gewichtsprozent, vorzugsweise von mindestens ungefähr 50 Gewichtsprozent, des gesamten Materials des Core-Garns (126) bildet.

21. Textilie, umfassend ein Core-Garn nach einem der Ansprüche 1 bis 20.

22. Verfahren zum Herstellen eines Core-Garns (126), bei welchem ein in einer Drehrichtung gedrehter Seelenfaden (116) mit einem Drehungsbeiwert α (metrisch) von mindestens ungefähr 80 verwendet wird und ein Mantelvorgarn (103) in derselben Drehrichtung, welche der Seelenfaden (116) aufweist, um den Seelenfaden (116) herum gesponnen wird.

23. Verfahren nach Anspruch 22, **dadurch gekennzeichnet, daß** ein als Z-Draht ausgebildeter Seelenfaden (116) verwendet wird.

24. Verfahren nach einem der Ansprüche 22 oder 23, **dadurch gekennzeichnet, daß** das Mantelvorgarn (103) in Z-Richtung auf den Seelenfaden (116) aufgedreht wird.

25. Verfahren nach einem der Ansprüche 22 bis 24, **dadurch gekennzeichnet, daß** ein Seelenfaden (116) verwendet wird, der einen Drehungsbeiwert α (metrisch) von mindestens ungefähr 100, vorzugsweise von mindestens ungefähr 105, aufweist.

26. Verfahren nach einem der Ansprüche 22 bis 25, **dadurch gekennzeichnet, daß** ein Seelenfaden (116) verwendet wird, der einen Drehungsbeiwert α (metrisch) von höchstens ungefähr 200, vorzugsweise von höchstens ungefähr 140, insbesondere von höchstens ungefähr 120, aufweist.

27. Verfahren nach einem der Ansprüche 22 bis 26, **dadurch gekennzeichnet, daß** das Mantelvorgarn (103) so auf den Seelenfaden (116) aufgedreht wird, daß das Core-Garn (126) einen Drehungsbeiwert α (metrisch) von mindestens ungefähr 80, vorzugsweise von mindestens ungefähr 100, insbesondere von mindestens ungefähr 105, aufweist.

28. Verfahren nach einem der Ansprüche 22 bis 27, **dadurch gekennzeichnet, daß** das Mantelvorgarn (103) so auf den Seelenfaden (116) aufgedreht wird, daß das Core-Garn einen Drehungsbeiwert α (metrisch) von höchstens ungefähr 200, vorzugsweise von höchstens ungefähr 140, insbesondere von höchstens ungefähr 120, aufweist.

29. Verfahren nach einem der Ansprüche 22 bis 28, **dadurch gekennzeichnet, daß** das Mantelvorgarn (103) mit einem Grundverzug von mindestens ungefähr 20, vorzugsweise von mindestens ungefähr 25, gestreckt wird.

30. Verfahren nach einem der Ansprüche 22 bis 29, **dadurch gekennzeichnet, daß** das Mantelvorgarn (103) mit einem Grundverzug von höchstens ungefähr 50, vorzugsweise von höchstens ungefähr 40, gestreckt wird.

31. Verfahren nach einem der Ansprüche 22 bis 30, **dadurch gekennzeichnet, daß** der Seelenfaden (116) mit einem Anspannverzug von höchstens ungefähr 1,05, vorzugsweise'von höchstens ungefähr 1,04, insbesondere von höchstens ungefähr 1,03, versponnen wird.

32. Verfahren nach einem der Ansprüche 22 bis 31, **dadurch gekennzeichnet, daß** ein Seelenfaden (116) verwendet wird, der eine Zellulosefaser enthält.

33. Verfahren nach Anspruch 32, **dadurch gekennzeichnet, daß** ein Seelenfaden (116) verwendet wird, der im wesentlichen vollständig aus der Zellulosefaser gebildet ist.

34. Verfahren nach einem der Ansprüche 22 bis 33, **dadurch gekennzeichnet, daß** ein Seelenfaden (116) verwendet wird, der eine Baumwollfaser enthält.

35. Verfahren nach einem der Ansprüche 22 bis 34, **dadurch gekennzeichnet, daß** ein Seelenfaden (116) verwendet wird, der eine langstapelige Zellulosefaser enthält.

36. Verfahren nach einem der Ansprüche 22 bis 35, **dadurch gekennzeichnet, daß** ein Seelenfaden (116) verwendet wird, der ein gekämmtes Garn oder ein kardiertes Garn aus einer Zellulosefaser enthält.

37. Verfahren nach einem der Ansprüche 22 bis 36, **dadurch gekennzeichnet, daß** ein Mantelvorgarn (103) verwendet wird, das eine Acrylfaser enthält.

38. Verfahren nach Anspruch 37, **dadurch gekennzeichnet, daß** ein Mantelvorgarn (103) verwendet wird, das im wesentlichen vollständig aus der Acrylfaser gebildet ist.

39. Verfahren nach einem der Ansprüche 22 bis 38, **dadurch gekennzeichnet, daß** ein Mantelvorgarn (103) verwendet wird, das ein flammenhemmendes Material enthält, vorzugsweise im wesentlichen vollständig aus dem flammenhemmenden Material gebildet ist.

40. Verfahren nach einem der Ansprüche 22 bis 39, **dadurch gekennzeichnet, daß** der Seelenfaden (116) derart mit dem Mantelvorgarn (103) umsponnen wird, daß das Mantelvorgarn (103) den Seelenfaden (116) nach außen hin im wesentlichen vollständig abdeckt.

41. Verfahren nach einem der Ansprüche 22 bis 40, **dadurch gekennzeichnet, daß** das erhaltene Core-Garn (126) das Material des Mantelvorgarns (103) in einem Anteil von mindestens ungefähr 30 Gewichtsprozent, vorzugsweise von mindestens ungefähr 50 Gewichtsprozent, des gesamten Materials des Core-Garns (126) enthält.

42. Textilie, umfassend ein Core-Garn (126), das gemäß dem Verfahren nach einem der Ansprüche 22 bis 41 hergestellt worden ist.
